# EUROPÄISCHE PATENTSCHRIFT

(11) **EP 1 148 455 B1**
(45) Veröffentlichungstag und Bekanntmachung des Hinweises auf die Patenterteilung: **19.02.2003**
(21) Anmeldenummer: 01108254.2
(22) Anmeldetag: 31.03.2001
(51) Int. Cl.: G08B 13/193

(54) **Passiv-Infrarot-Bewegungsmelder**
Passive infrared movement detector
Détecteur passif de mouvement à infrarouge

(30) Priorität: 22.04.2000 DE 10019999
(43) Veröffentlichungstag der Anmeldung: 24.10.2001
(73) Patentinhaber: ABB PATENT GmbH, 68526 Ladenburg (DE)
(72) Erfinder: Lang, Jens-Olaf, 01462 Dresden-Cossebaude (DE); Zimmerhackl, Manfred, Dr., 01705 Pesterwitz (DE); Norkus, Volkmar, Dr., 01705 Pesterwitz (DE); Hofmann, Günter, Dr., 01705 Pesterwitz (DE); Rosch, Rainer, Dr., 58513 Lüdenscheid (DE); Zapp, Robert, 58579 Schalksmühle (DE); Blomberg, Lothar, 58809 Neuenrade (DE)
(74) Vertreter: Miller, Toivo

(56) Entgegenhaltungen:
- EP-A- 0 623 905
- GB-A- 2 251 938

## Beschreibung

Die Erfindung bezieht sich auf einen Passiv-Infrarot-Bewegungsmelder mit mindestens einer Detektor/Linsen-Anordnung nach dem Oberbegriff des Anspruchs 1.

Passiv-Infrarot-Bewegungsmelder sind allgemein bekannt, und beispielsweise in dem Fachbuch "Passiv-Infrarot-Bewegungsmelder", Die Bibliothek der Technik 131, verlag moderne industrie, Landsberg/Lech, 1996 bezüglich Aufbau und Arbeitsweise beschrieben.

Eine in Passiv-Infrarot-Bewegungsmeldern benutzte prinzipielle Detektor-/Linsen-Anordnung ist in Fig. 1 dargestellt. Zur Erfassung einer durch Personenbewegungen verursachten Infrarotstrahlungsänderung werden in Passiv-Infrarot-Bewegungsmeldern üblicherweise Infrarotdetektoren 3 eingesetzt, die zwei empfindliche Elemente 2 enthalten, und deshalb auch als Dualsensoren bezeichnet werden. Mit Hilfe von Sammellinsen 1, die als Fresnellinsen ausgebildet sein können, wird Infrarotstrahlung aus einem zu überwachenden Raum auf die empfindlichen Elemente 2 des Detektors 3 abgebildet. Folglich liefert eine einzelne Linse 1 in Verbindung mit den beiden empfindlichen Elementen 2 des Detektors 3 zwei Zonen 4 im zu überwachenden Raum, in denen Bewegungen von Personen 5 erfaßt werden.

Um eine Vielzahl von nutzbaren Zonen zu erhalten, sind in praktisch ausgeführten Passiv-lnfrarot-Bewegungsmeldern mehrere Linsen vor dem Detektor angeordnet. Dabei entspricht die Anzahl der realisierbaren Zonen dem Produkt aus der Anzahl der einzelnen Linsen und der Anzahl der empfindlichen Elemente des Detektors. Für einen Detektor mit vorgegebener Elemente-Anzahl resultiert die maximale Anzahl der Zonen aus der maximalen Anzahl der Linsen, die im Blickwinkel des Detektors angeordnet werden können. Diese maximale Anzahl wird durch die minimalen Abmessungen einer einzelnen Linse begrenzt.

Die Größe einer einzelnen Linse ergibt sich aus der Stärke der Infrarotstrahlungsänderung, die mit dem Passiv-Infrarot-Bewegungsmelder erfaßt werden soll. Sehr empfindliche Passiv-Infrarot-Bewegungsmelder verfügen deshalb über wenige, große Linsen. Unempfindlichere Passiv-Infrarot-Bewegungsmelder für kleinere Reichweiten kommen dagegen mit kleineren Linsen aus und bieten durch eine größere Anzahl von Linsen eine bessere räumliche Auflösung. Die Festlegung der Linsengröße ist daher immer ein Kompromiß zwischen erzielbarer Empfindlichkeit, bestimmt durch die Linsengröße, und der räumlichen Auflösung, die sich aus der Anzahl der Linsen ableitet.

Mit herkömmlichen Anordnungen aus Detektoren und Linsen lassen sich deshalb keine Passiv-lnfrarot-Bewegungsmelder konstruieren, die zugleich eine hohe Empfindlichkeit und eine hohe räumliche Auflösung ermöglichen.

Es ist weiterhin bekannt, in Bewegungsmeldern eine Spiegelanordnung vorzusehen, womit sich der Erfassungswinkel des Bewegungsmelders vergrößern läßt. Solche Anordnungen sind beispielsweise aus GB-A-2 251 938 sowie EP-A-0 623 905 bekannt. Eine Erhöhung der Empfindlichkeit oder des Auflösungsvermögens wird durch die daraus bekannte Spiegelanordnung nicht erreicht.

Der Erfindung liegt daher die Aufgabe zugrunde, einen Passiv-Infrarot-Bewegungsmelder anzugeben, der zugleich eine hohe Empfindlichkeit und ein hohes räumliches Auflösungsvermögen hat.

Diese Aufgabe wird durch einen Passiv-Infrarot-Bewegungsmelder gelöst, der die im Anspruch 1 angegebenen Merkmale aufweist. Vorteilhafte Ausgestaltungen sind in weiteren Ansprüchen angegeben.

Eine Anordnung von Spiegeln in einem Bewegungsmelder ist an sich bekannt und beispielsweise im o.g. Fachbuch beschrieben. Eine solche, für eine Erweiterung des Erfassungsbereichs bekannte Spiegelanordnung ist nicht mit der hier zu einem anderen Zweck und in anderer Anordnung vorgeschlagenen Spiegelverwendung zu verwechseln.

Eine weitere Beschreibung der Erfindung erfolgt nachstehend anhand eines in der Zeichnung dargestellten Ausführungsbeispiels.

Es zeigt:
- Fig. 1: eine bekannte prinzipielle Detektor/Linsen-Anordnung,
- Fig. 2: eine erfindungsgemäße Detektor/Spiegel-Anordnung,
- Fig. 3: eine erfindungsgemäße Detektor/Spiegel-Anordnung in Verbindung mit einer Linse, zur Darstellung einer erzielten Zonen-Vervielfältigung, und
- Fig. 4: eine Darstellung einer vierfachen Detektor/Linsen/Spiegel-Anordnung.

Die Fig. 2 und Fig. 3 verdeutlichen das erfindungsgemäß genutzte Prinzip. Dabei zeigt Fig. 2 auf der linken und rechten Zeichnungsseite jeweils eine Anordnung eines Infrarotdetektors 3 mit zwei empfindlichen Elementen 2, und zwei Spiegeln 6. Die beiden genau oder wenigstens annähernd im rechten Winkel zueinander angeordneten Spiegel 6 liefern zwei Spiegelbilder 7 der empfindlichen Elemente 2 des Infrarotdetektors 3. Die beiden Darstellungen der Fig. 2 zeigen, daß die Anzahl der Spiegelbilder 7 unabhängig von der Ausrichtung der Elemente 2 gegenüber den Spiegeln entstehen.

Fig. 3 zeigt, daß eine Detektor/Spiegelanordnung gemäß Fig. 2 in Verbindung mit nur einer einzigen Sammellinse 1 sechs Zonen 4 erzeugt, also dreimal so viele Zonen 4, als mit einer Detektor/Linsen-Anordnung ohne Spiegel erreichbar wäre.

Unter Anwendung des in Fig. 3 gezeigten Prinzips läßt sich ein Bewegungsmelder mit einer üblichen Vielzahl von Sammellinsen 1 auf einer ebenen oder beliebig gekrümmten Fläche, und damit ein Bewegungsmelder mit einer hohen Zahl von Zonen 4 realisieren.

Fig. 4 zeigt eine Anordnung mit vier identischen erfindungsgemäßen Detektor/Linsen/Spiegel-Anordnungen, die einen Bewegungsmelder mit einem Erfassungswinkel von etwa 360° bilden. Dabei sind jedem der vier Infrarotdetektoren 3 zwei Spiegel 6 zugeordnet. Die rechtwinklig zueinander montierten Spiegel 6 sind so ausgerichtet, daß sich zwischen der Schnittgeraden 8 der beiden Spiegelebenen und einer Senkrechten 9 auf der Ebene der empfindlichen Elemente 2 ein mit Bezugszeichen 10 bezeichneter Winkel von ca. 25° einstellt. Die äußere Hülle des Passivlnfrarot-Bewegungsmelders bestimmen die einzelnen Linsen 1, die als Fresnellinsen ausgeführt sein können und auf einer gekrümmten, aus konischen und sphärischen Teilen zusammengesetzten Fläche liegen. Alternativ zu vollständig reflektierenden Spiegeln 6 können auch halbdurchlässige, teilweise reflektierende Spiegel eingesetzt werden.

Der erfindungsgemäße Bewegungsmelder kann auch Detektoren 3 mit jeweils mehr als zwei empfindlichen Elementen 2 aufweisen.

## Patentansprüche

1. Passiv-Infrarot-Bewegungsmelder mit mindestens einer Detektor/Linsen-Anordnung, die einen Infrarotdetektor (3), der mindestens zwei empfindliche Elemente (2) aufweist, und in dessen Blickwinkel, unter dem Strahlung empfangen werden kann, montierte Sammellinsen (1) sowie zwei etwa im rechten Winkel zueinander angeordnete Spiegel (6) enthält, **dadurch gekennzeichnet, daß** - zur Erhöhung der Anzahl von Zonen (4) im zu überwachenden Raum - die beiden Spiegel (6) und der Infrarotdetektor (3) jeweils so zueinander angeordnet sind, daß die Spiegel (6) Spiegelbilder der empfindlichen Elemente (2) liefern.

2. Passiv-Infrarot-Bewegungsmelder nach Anspruch 1, **dadurch gekennzeichnet, daß** die einzelnen Linsen der Sammellinsen (1) auf einer ebenen oder beliebig gekrümmten Fläche angeordnet sind.

3. Passiv-lnfrarot-Bewegungsmelder nach Anspruch 1 oder 2, **dadurch gekennzeichnet, daß** die einzelnen Linsen der Sammellinsen (1) als beliebig geformte Ausschnitte aus Fresnellinsen ausgeführt sind.

4. Passiv-Infrarot-Bewegungsmelder nach einem der vorstehenden Ansprüche, **dadurch gekennzeichnet, daß** die beiden Spiegel (6) als halbdurchlässige, teilweise reflektierende Spiegel ausgeführt sind.

5. Passiv-Infrarot-Bewegungsmelder nach einem der vorstehenden Ansprüche, **dadurch gekennzeichnet, daß** vier identische Detektor/Linsen-Anordnungen mit jeweils zwei Spiegeln (6) vorhanden sind.

## Claims

1. Passive infrared motion sensor having at least one detector/lens arrangement which includes an infrared detector (3), which has at least two sensitive elements (2) and positive lenses (1), mounted in the viewing angle of said infrared detector, under which angle radiation can be received, as well as two mirrors (6) arranged approximately at a right angle to one another, **characterized in that** - in order to increase the number of zones (4) in the space to be monitored - the two mirrors (6) and the infrared detector (3) are respectively arranged relative to one another such that the mirrors (6) supply mirror images of the sensitive elements (2).

2. Passive infrared motion sensor according to Claim 1, **characterized in that** the individual lenses of the positive lenses (1) are arranged on a plane or arbitrarily curved surface.

3. Passive infrared motion sensor according to Claim 1 or 2, **characterized in that** the individual lenses of the positive lenses (1) are designed as arbitrarily shaped sections of Fresnel lenses.

4. Passive infrared motion sensor according to one of the preceding claims, **characterized in that** the two mirrors (6) are designed as semitransmitting, partially reflecting mirrors.

5. Passive infrared motion sensor according to one of the preceding claims, **characterized in that** four identical detector/lens arrangements having two mirrors (6) each are present.

## Revendications

1. Détecteur passif de mouvement à infrarouge comportant au moins un ensemble détecteur/lentille, avec un détecteur à infrarouge (3), qui comprend au moins deux éléments (2) sensibles, et avec, à l'intérieur de son angle de surveillance, sous lequel un rayonnement peut être détecté, des lentilles convergentes (1) ainsi que deux miroirs (6) disposés sensiblement à angle droit l'un par rapport à l'autre, **caractérisé en ce que** pour augmenter le nombre de zones (4) dans l'espace à surveiller, les deux miroirs (6) et le détecteur à infrarouge (3) sont disposés l'un par rapport à l'autre de manière telle que les miroirs (6) délivrent des images réfléchies des éléments sensibles (2).

2. Détecteur passif de mouvement à infrarouge selon la revendication 1, **caractérisé en ce que** les différentes lentilles convergentes (1) sont disposées sur une surface plane ou dotée d'une courbure quelconque.

3. Détecteur passif de mouvement à infrarouge selon la revendication 1 ou 2, **caractérisé en ce que** les différentes lentilles convergentes (1) sont réalisées sous la forme de segments de lentilles de Fresnel de forme quelconque.

4. Détecteur passif de mouvement à infrarouge selon une des revendications précédentes, **caractérisé en ce que** les deux miroirs (6) sont conformés en miroirs semi-transparents, partiellement réfléchissants..

5. Détecteur passif de mouvement à infrarouge selon une des revendications précédentes, **caractérisé en ce qu'**il est prévu quatre ensembles détecteur/lentille identiques avec chaque fois 2 miroirs (6).
